# EUROPÄISCHE PATENTANMELDUNG

(11) **EP 4 707 227 A1**
(43) Veröffentlichungstag der Anmeldung: **11.03.2026**
(21) Anmeldenummer: 25200335.5
(22) Anmeldetag: 04.09.2025
(51) Int. Cl.: B67C 3/22

(54) **BEHÄLTERBEHANDLUNGSANLAGE UND VERFAHREN ZUM BETREIBEN EINER BEHÄLTERBEHANDLUNGSANLAGE**

(30) Priorität: 05.09.2024 DE 102024125549
(71) Anmelder: KRONES AG, 93073 Neutraubling (DE)
(72) Erfinder: SCHULZ, Danilo, 93073 Neutraubling (DE)
(74) Vertreter: v. Bezold & Partner Patentanwälte - PartG mbB

(57) **Zusammenfassung**

Die Erfindung betrifft u.a. eine Behälterbehandlungsanlage (10) aufweisend eine Füllvorrichtung (20) zum Füllen von Behältern mit einem Füllgut, und eine Füllgutzuführung (16), die mit der Füllvorrichtung (20) zum Zuführen des Füllguts zu der Füllvorrichtung (20) verbunden ist. Die Behälterbehandlungsanlage (10) weist ferner einen Kältekreislauf (22) zum Zirkulieren eines Kältemittels auf, wobei der Kältekreislauf (22) einen Verdichter (24), einen Verflüssiger (26), ein Drosselorgan (28) und einen Verdampfer (30) aufweist. Die Behälterbehandlungsanlage (10) weist ferner einen Wärmeübertrager (36) auf, der den Kältekreislauf (22) und die Füllgutzuführung (16) zum Übertragen einer Abwärme von dem Kältemittel auf das Füllgut thermisch miteinander koppelt.

## Beschreibung

### Technisches Gebiet

Die Erfindung betrifft eine Behälterbehandlungsanlage und ein Verfahren zum Betreiben einer Behälterbehandlungsanlage.

### Technischer Hintergrund

In Behälterbehandlungsanlagen ist die sogenannte Warmabfüllung eines flüssigen Füllguts in die Behälter prinzipiell wünschenswert. Vorteilhaft kann damit bspw. eine Entstehung von Kondensat außen am Behälter nach dem Abfüllen verhindert werden, wodurch bspw. das Risiko für ein Ablösen von Etiketten von dem Behälter verringert werden kann.

In einer Fabrik oder Brauerei mit Behälterbehandlungsanlage oder einem der Behälterbehandlungsanlage vorgelagertem Prozessschritt kann ferner mindestens ein Kälteverbraucher umfasst sein, der im Betrieb zu kühlen ist.

Beispielsweise offenbart die DE 10 2011 055147 B4 ein Verfahren zur Einspeisung von Wärmeenergie in ein in einer lebensmitteltechnischen Prozessanlage zu verarbeitendes Prozessmittel. Einem Niedertemperatur-Fluidstrom wird mittels einer Wärmepumpe thermische Energie entzogen. Die Wärmepumpe überträgt die entzogene thermische Energie mittelbar oder unmittelbar an das Prozessmittel.

Der Erfindung liegt die Aufgabe zu Grunde, eine verbesserte Technik zum Warmabfüllen eines Füllguts und zum effizienten Betreiben eines Kältekreislaufs einer Behälterbehandlungsanlage zu schaffen.

### Zusammenfassung der Erfindung

Die Aufgabe wird gelöst durch die Merkmale der unabhängigen Ansprüche. Vorteilhafte Weiterbildungen sind in den abhängigen Ansprüchen und der Beschreibung angegeben.

Ein Aspekt betrifft eine Behälterbehandlungsanlage aufweisend eine (z. B. Rundläufer-) Füllvorrichtung zum Füllen von Behältern mit einem Füllgut (z. B. Getränk, wie Bier oder karbonisiertes Softgetränk - CSD oder stilles/karbonisiertes Wasser). Die Behälterbehandlungsanlage weist eine Füllgutzuführung (z. B. aufweisend eine Füllgutleitung oder ein Füllgutleitungssystem, z. B. mit oder ohne Füllgutzwischenspeicher) auf, die mit der Füllvorrichtung zum Zuführen des Füllguts zu der Füllvorrichtung verbunden ist. Die Behälterbehandlungsanlage weist ferner einen Kältekreislauf zum Zirkulieren eines Kältemittels (z. B. Ammoniak) auf, wobei der Kältekreislauf mindestens einen Verdichter, einen Verflüssiger, ein Drosselorgan und einen Verdampfer (und optional weitere Komponenten zur Durchführung eines thermodynamischen Kreisprozesses) aufweist. Die Behälterbehandlungsanlage weist ferner einen Wärmeübertrager auf, der den Kältekreislauf und die Füllgutzuführung zum Übertragen einer Abwärme von dem Kältemittel auf das Füllgut thermisch (z. B. direkt oder indirekt) miteinander koppelt.

Unter dem Begriff "Kältemittel" kann vorzugsweise jegliches thermische Trägermedium verstanden werden.

Vorteilhaft ermöglicht die Behälterbehandlungsanlage gleichzeitig, dass das Füllgut vor der Füllvorrichtung günstig aufgewärmt werden kann und/oder das Füllgut zur Umgebungstemperatur des sonst zur Verfügung stehenden Verflüssigungsprozesses (Wärmeabgabe im Kältekreislauf am Verflüssiger zu einem Rückkühlkreis typisch Kühlturm) eine zur Umgebungstemperatur günstige Temperatur aufweist, sodass der COP (engl. coefficient of performance; Leistungszahl) des Kältekreislaufs bzw. der Kälteanlage deutlich gesteigert werden kann. Der Wärmeübertrager führt dem Füllgut die Abwärme aus dem Kältekreislauf zu. Das Füllgut dient als Temperatursenke für den Kältekreislauf. Die Steigerung des COP kann vorteilhaft durch eine Verringerung der Kondensationstemperatur im Kältekreislauf erreicht werden, z. B. von 30°C wie herkömmlich zu 8°C mit der vorgeschlagenen Technik. Beispielsweise lässt sich der COP so bei sonst gleichen Randbedingungen (Kältemittel Ammoniak (R717), Verdampfungstemperatur -6°C, Überhitzung 10 K, Unterkühlung 3 K, Verdichterwirkungsgrad 0,55) von 3,5 (ohne den Wärmeübertrager) auf 9,8 (mit dem Wärmeübertrager) steigern. Gegenüber einer Verflüssigung im herkömmlichen Kühlturm kann das Verflüssigen hier bei niedrigeren Temperaturen stattfinden, es werden niedrigere Drücke benötigt und somit u.a. die nachfolgend beschriebenen Einsparungen ermöglicht. Vorteilhaft kann bspw. auf einen Kühlturm im Kältekreislauf verzichtet werden, und es ergibt sich eine ganzjährig konstante Effizienz. Das sonst bei einem offenen Kühlturm notwendige Wasser zum Verdunsten und Abschlämmen, Chemiedosage gegen Biozidfilm oder für eine mikrobiologische Stabilität (z. B. Legionellen etc.) wird vorteilhaft nicht mehr benötigt. Die Komponentengröße der Komponenten des Kältekreislaufs kann vorteilhaft deutlich reduziert werden, womit auch die Investitionskosten verringert werden können. Ein Stromverbrauch des Kältekreislaufs kann vorteilhaft um > 50% reduziert werden (bezogen auf das oben gezeigte Beispiel; Einsparungen abhängig von Prozessparametern, Abweichung in beide Richtungen möglich). Vorteilhaft können ebenso CO2-Emissionen (geringere benötigte elektrische Energie) verringert werden und durch eine geringere installierte Leistung Kabelquerschnitte verkleinert, vorzuhaltende Anschlussleistungen, Flächenbedarf bei Versorgung über Grünstrom etc. verkleinert und optimiert werden.

In einem Ausführungsbeispiel ist der Wärmeübertrager einerseits von dem Füllgut und andererseits von dem Kältemittel durchströmbar (z. B. im Gleichstrom oder im Gegenstrom). Vorteilhaft kann so eine direkte Übertragung der Abwärme von dem Kältemittel auf das Füllgut erfolgen.

In einem weiteren Ausführungsbeispiel ist der Wärmeübertrager ein Flüssigkeit-Flüssigkeit-Wärmeübertrager zum Übertragen der Abwärme von dem flüssigen Kältemittel auf das flüssige Füllgut. Vorteilhaft kann somit ebenfalls eine direkte Übertragung der Abwärme von dem Kältemittel auf das Füllgut erfolgen.

Alternativ kann der Wärmeübertrager bspw. einerseits von dem Füllgut und andererseits von einem thermischen Trägermedium (z. B. Glykol-Wasser) (z. B. eines Zwischenkreises) durchströmbar sein (z. B. im Gleichstrom oder im Gegenstrom), das thermisch mit dem Kältekreislauf bzw. dem darin zirkulierenden Kältemittel (z. B. direkt oder indirekt) gekoppelt ist. Es ist auch möglich, dass der Wärmeübertrager die Füllgutzuführung und einen thermisch mit dem Kältekreislauf (z. B. direkt oder indirekt) gekoppelten Zwischenkreis thermisch miteinander (z. B. direkt oder indirekt) koppelt. Vorteilhaft kann somit eine indirekte Übertragung der Abwärme von dem Kältemittel auf das Füllgut erfolgen, wenn bspw. kein Kontakt zwischen Kältemittel und Füllgut im Falle einer Leckage am Wärmeübertrager zulässig ist.

In einer Ausführungsform weist die Behälterbehandlungsanlage (mindestens) einen Pufferspeicher, vorzugsweise Kälte- oder Wärmepufferspeicher, auf der thermisch und/oder fluidisch mit dem Wärmeübertrager und/oder dem Kältekreislauf gekoppelt ist (z. B. direkt oder indirekt). Vorteilhaft kann auf diese Weise eine Flexibilität erhöht werden. Vorteilhaft kann je nach Anwendungsfall das führende System zum Puffern definiert werden. Vorteilhaft kann der Pufferspeicher somit flexibel im Betrieb eingebunden werden.

In einer weiteren Ausführungsform ist der Pufferspeicher mit dem Wärmeübertrager zum Aufladen und Speichern von Kälteenergie von dem Füllgut (z. B. thermisch und/oder fluidisch) verbunden oder (z. B. selektiv) verbindbar. Vorteilhaft kann der Pufferspeicher somit vom Füllgut über den Wärmeübertrager gekühlt werden und bspw. als ein Kältepufferspeicher betrieben werden. Beispielsweise kann ein thermisches Trägermedium im Pufferspeicher auf eine Temperatur von bspw. ≥ 6°C, vorzugsweise ≥ 2°C, gekühlt werden.

In einer Ausführungsvariante ist der Pufferspeicher mit dem Kältekreislauf, vorzugsweise dem Verflüssiger des Kältekreislaufs, zum Aufladen und Speichern von Wärmeenergie von dem Kältemittel (z. B. thermisch und/oder fluidisch) verbunden oder (z. B. selektiv) verbindbar ist. Vorteilhaft kann der Pufferspeicher somit vom Kältemittel aufgeladen, erwärmt und bspw. als ein Wärmepufferspeicher betrieben werden. Beispielsweise kann ein thermisches Trägermedium im Pufferspeicher auf eine Temperatur von bspw. ≤ 35°C erwärmt werden. Vorteilhaft kann der Verflüssiger das Kältemittel direkt in den Pufferspeicher hinein verflüssigen.

In einer weiteren Ausführungsvariante ist der Verflüssiger des Kältekreislaufs in dem Wärmeübertrager integriert. Vorteilhaft kann damit ein besonders einfacher Aufbau bezüglich der thermischen Kopplung der Füllgutzuführung und des Kältekreislaufs ermöglicht werden.

In einem Ausführungsbeispiel weist der Kältekreislauf einen zusätzlichen, vorzugsweise luftgekühlten (offenen) oder wassergekühlten (geschlossenen) oder hybriden, Verflüssiger auf, vorzugsweise zum An- und/oder Abfahren des Kältekreislaufs oder bspw. zum Abfangen von Peak-Betrieben. Vorteilhaft kann der zusätzliche Verflüssiger beispielsweise als Backup-Lösung oder zum sicheren und schnellen Anfahren des Kältekreislaufs genutzt werden.

In einem weiteren Ausführungsbeispiel weist die Behälterbehandlungsanlage einen, vorzugsweise gekühlten oder kühlbaren, (z. B. stationären) Füllguttank zum Speichern des Füllguts auf, der dem Wärmeübertrager vorgeschaltet sein kann. Optional kann die Füllgutzuführung den Füllguttank und die Füllvorrichtung zum Zuführen des Füllguts von dem Füllguttank zu der Füllvorrichtung miteinander verbinden. Vorzugsweise ist der Füllguttank dazu ausgebildet, das Füllgut auf eine Temperatur unterhalb einer Umgebungstemperatur zu kühlen, vorzugsweise auf eine Temperatur ≤ 12°C oder ≤ 4°C oder ≤ 0°C. Vorteilhaft kann das Füllgut somit einerseits kühl zwischengespeichert werden und andererseits nachfolgend eine besonders wirksame Temperatursenke für den Kältekreislauf darstellen.

In einer weiteren Ausführungsform weist die Behälterbehandlungsanlage einen, vorzugsweise gewärmten oder erwärmbaren, Füllguttank zum Speichern des Füllguts, auf, der dem Wärmeübertrager nachgeschaltet sein kann. Optional kann die Füllgutzuführung den Füllguttank und die Füllvorrichtung zum Zuführen des Füllguts von dem Füllguttank zu der Füllvorrichtung miteinander verbinden. Vorzugsweise ist der Füllguttank dazu ausgebildet, das Füllgut auf eine Temperatur unterhalb einer Umgebungstemperatur zu erwärmen, vorzugsweise auf eine Temperatur ≥ 12°C oder ≥ 4°C oder ≥ 0°C. Vorteilhaft kann das Füllgut somit einerseits warm zwischengespeichert werden und andererseits eine besonders wirksame Temperatursenke für den Kältekreislauf darstellen.

In einer Ausführungsform ist der Kältekreislauf thermisch mit dem Füllguttank zum Kühlen des in dem Füllguttank gespeicherten Füllguts verbunden. Alternativ oder zusätzlich kann die Behälterbehandlungsanlage bspw. eine (weitere) Füllgutleitung aufweisen, die mit dem Füllguttank zum Zuführen des Füllguts zu dem Füllguttank verbunden ist, und der Kältekreislauf ist thermisch mit der (weiteren) Füllgutleitung zum Kühlen des zu dem Füllguttank zugeführten Füllguts gekoppelt. Vorteilhaft kann damit ein besonders effizienter Betrieb der Behälterbehandlungsanlage ermöglicht werden, da für die Kühlung des Füllguts notwendige Energie später beim Aufwärmen des Füllguts bzw. beim Abkühlen des Kältemittels zurückgewonnen werden kann.

In einer weiteren Ausführungsform weist die Behälterbehandlungsanlage ferner mindestens eine Behandlungsvorrichtung zum Behandeln, vorzugsweise Filtrieren und/oder Gären und/oder Mischen, des Füllguts, auf. Die mindestens eine Behandlungsvorrichtung kann vorzugsweise (füllgut-) stromaufwärts von der Füllvorrichtung (und z. B. stromaufwärts von dem Füllguttank) angeordnet sein. Bevorzugt kann der Kältekreislauf mit der mindestens einen Behandlungsvorrichtung und/oder einer (zusätzlichen) Füllgutleitung (füllgut-) stromaufwärts von der mindestens einen Behandlungsvorrichtung zum Kühlen des durch die mindestens eine Behandlungsvorrichtung behandelten Füllguts und/oder des durch die (zusätzliche) Füllgutleitung zu der mindestens einen Behandlungsvorrichtung zugeführten Füllguts thermisch gekoppelt sein. Vorteilhaft kann damit ebenfalls ein besonders effizienter Betrieb der Behälterbehandlungsanlage ermöglicht werden, da für die Kühlung des Füllguts notwendige Energie später beim Aufwärmen des Füllguts bzw. beim Abkühlen des Kältemittels zurückgewonnen werden kann.

In einer Ausführungsvariante weist die Füllgutzuführung eine (z. B. elektrische oder dampfbetriebene oder heißwasserbetriebene) Heizeinrichtung, vorzugweise ein Kurzzeiterhitzer, auf. Vorzugsweise kann die Heizeinrichtung (füllgut-) stromabwärts von dem Wärmeübertrager zum (z. B. Kurzeit-) Erwärmen des Füllguts angeordnet sein (z. B. auf im Wesentlichen Umgebungstemperatur oder darüber, z. B. auf rd. 30°C). Vorteilhaft kann damit beispielsweise ein nach dem Aufwärmen im Wärmeübertrager noch notwendiger Temperaturhub für die gewünschte Warmabfülltemperatur des Füllguts auf einfache Weise und besonders flexibel ermöglicht werden.

In einer weiteren Ausführungsvariante ist der Kältekreislauf thermisch mit mindestens einem Kälteverbraucher zum Kühlen des mindestens einen Kälteverbrauchers gekoppelt, vorzugsweise über den Verdampfer. Optional kann der mindestens eine Kälteverbraucher mindestens eines aufweisen von:
- einen Lagerraum, vorzugsweise einen Hopfenlagerraum;
- ein System zur Kühlung von Würze für einen Brauprozess;
- ein System zur Abführung von Gärwärme während einer (z. B. Haupt-) Gärung (z. B. für Bier);
- ein System zur Kühlung von Jungbier vor einem Lager- und Reifeprozess;
- ein System zur Biertiefkühlung vor einem Filtrieren;
- ein System zur Drucktankkühlung;
- ein System zur Lagertankkühlung;
- ein System zur Kühlung einer thermischen Produktbehandlung (z. B. des Füllguts (wie Bier oder karbonisiertes Softgetränk) oder eines Vorprodukts des Füllguts (wie Sirup)) (z. B. als Kurzzeiterhitzer);
- ein System zur Produktkühlung an einem Mischer;
- ein System zur Kühlung einer Streckblasvorrichtung zum Herstellen der Behälter;
- ein System zur Kühlung einer Sterilwasseraufbereitung;
- ein System zur Gebäudekühlung;
- einen Ozongenerator;
- eine Vakuumpumpe;
- ein System zum Kühlen von Frischwasser für eine Behälterwaschmaschine;
- ein System zum Bereitstellen von Kühlenergie für einen Pasteur;
- ein System zum Kältebedarfsausgleich bei An- und Abfahrprozessen; und
- ein System zur Kühlung von Prozesswasser (z. B. wenn durch Umgebungstemperaturen erforderlich).

Vorteilhaft kann die hierin vorgeschlagene Technik somit in einer Vielzahl von unterschiedlichen Anwendungsfällen zum gleichzeitigen Verbessern des Warmabfüllens und des COP des Kältekreislaufs angewendet werden.

Vorzugsweise kann die Behälterbehandlungsanlage zum Temperieren, Herstellen, Reinigen, Beschichten, Prüfen, Abfüllen, Verschließen, Pasteurisieren, Dekorieren, Etikettieren, Bedrucken, Beschriften, Laserbeschriften und/oder Verpacken von Behältern für flüssige oder pastöse Medien, vorzugsweise Getränke, flüssige Nahrungsmittel oder Produkte aus der Pharma- oder Health-Care-Industrie ausgebildet sein. Die Behälterbehandlungsanlage kann beispielsweise eine Getränkeabfüllanlage sein.

Beispielsweise können die Behälter als Flaschen, Dosen, Kanister, Kartons, Flakons, Tuben usw. ausgeführt sein.

Ein weiterer Aspekt betrifft ein Verfahren zum Betreiben einer Behälterbehandlungsanlage, vorzugsweise wie hierin offenbart, mit einer Füllgutzuführung, einer Füllvorrichtung, einem (z. B. Flüssigkeit-Flüssigkeit-) Wärmeübertrager und einem Kältekreislauf aufweisend einen Verdichter, einen Verflüssiger, ein Drosselorgan und einen Verdampfer. Das Verfahren weist auf:
- Zuführen eines (z. B. zuvor gekühlten) Füllguts (z. B. Getränk, wie Bier oder karbonisiertes Softgetränk - CSD oder stilles/karbonisiertes Wasser) mittels der Füllgutzuführung zu der Füllvorrichtung;
- Aufwärmen des Füllguts in der Füllgutzuführung (z. B. auf eine Temperatur oberhalb von vorgelagerten Prozessschritten, z. B. oberhalb von einer Lagertemperatur des Füllguts in einem füllgutstromaufwärts angeordneten Füllguttank und/oder auf eine Temperatur ≥ 10°C, ≥ 18°C, ≥ Umgebungstemperatur oder ≥ 30°C) mittels des Wärmeübertrages aus Abwärme eines Kältemittels des Kältekreislaufs; und
- Füllen von Behältern mit dem aufgewärmten Füllgut (z. B. mit einer Temperatur oberhalb von vorgelagerten Prozessschritten, z. B. oberhalb einer Lagertemperatur des Füllguts in einem füllgutstromaufwärts angeordneten Füllguttank und/oder mit einer Temperatur ≥ 10°C, ≥ 18°C, ≥ Umgebungstemperatur oder ≥ 30°C) mittels der Füllvorrichtung.

Vorteilhaft können mit dem Verfahren die gleichen Vorteile erzielt werden, die bereits unter Bezugnahme auf die Behälterbehandlungsanlage erläutert wurden. Selbiges gilt für die untenstehend erläuterten bevorzugten Ausführungsbeispiele des Verfahrens.

Es versteht sich, dass die hierin unter Bezugnahme auf die Behälterbehandlungsanlage offenbarten Merkmale auch in Kombination mit dem Verfahren offenbart und beanspruchbar sind, einzeln oder in jeglicher Kombination. Ebenso sind hierin alle unter Bezugnahme auf das Verfahren offenbarten Merkmale auch in Kombination mit der Behälterbehandlungsanlage offenbart und beanspruchbar, einzeln oder in jeglicher Kombination.

In einem Ausführungsbeispiel weist das Verfahren ferner mindestens eines auf von:
- Kühlen des Füllguts vor dem Zuführen in einem Füllguttank, vorzugsweise gekühlt von dem Kältekreislauf;
- zum Aufwärmen des Füllguts wird der Wärmeübertrager einerseits von dem Füllgut und andererseits von dem, vorzugsweise flüssigen, Kältemittel oder einem thermischen Trägermedium, das mit dem Kältemittel thermisch gekoppelt ist, durchströmt (z. B. im Gleichstrom oder im Gegenstrom);
- das Aufwärmen des Füllguts aus Abwärme des Kältemittels führt zu einem COP der Kälteanlage von ≥ 5, ≥ 6, ≥ 7, ≥ 8 oder ≥ 9 (z. B. 9.8); und
- Zwischenspeichern der Kälteenergie aus dem Füllgut und/oder der Wärmeenergie aus dem Kältemittel in mindestens einem Pufferspeicher der Behälterbehandlungsanlage.

In einem weiteren Ausführungsbeispiel weist das Verfahren ferner mindestens eines auf von:
- Speichern des Füllguts vor dem Zuführen in einem, vorzugsweise (z. B. mittels des Kältekreislaufs) gekühlten, Füllguttank der Behälterbehandlungsanlage, vorzugsweise unterhalb einer Umgebungstemperatur, bevorzugt bei einer Temperatur ≤ 12°C oder ≤ 4°C;
- Speichern des Füllguts nach dem Aufwärmen und vor dem Zuführen in einem, vorzugsweise gewärmten, Füllguttank der Behälterbehandlungsanlage, vorzugsweise bei einer Temperatur ≥ 12°C oder ≥ 4°C oder ≥ 0°C;
- Behandeln, vorzugsweise Filtrieren und/oder Gären und/oder Mischen, des Füllguts vor dem Zuführen mittels mindestens einer Behandlungsvorrichtung der Behälterbehandlungsanlage, und optional Kühlen des Füllguts beim Behandeln und/oder vor dem Behandeln mittels des Kältekreislaufs;
- Zusätzliches Aufwärmen des Füllguts in der Füllgutzuführung mittels einer (z. B. elektrischen, heißwasserbetriebenen oder dampfbetriebenen) Heizeinrichtung, vorzugweise ein Kurzzeiterhitzer, (füllgut-) stromabwärts von dem Wärmeübertrager (z. B. auf im Wesentlichen Umgebungstemperatur oder höher, z. B. auf rd. 30°C); und
- Kühlen mindestens eines Kälteverbrauchers (z. B. einen Lagerraum, vorzugsweise einen Hopfenlagerraum; ein System zur Kühlung von Würze für einen Brauprozess; ein System zur Abführung von Gärwärme während einer (z. B. Haupt-) Gärung (z. B. für Bier); ein System zur Kühlung von Jungbier vor einem Lager- und Reifeprozess; ein System zur Biertiefkühlung vor einem Filtrieren; ein System zur Drucktankkühlung; ein System zur Lagertankkühlung; ein System zur Kühlung einer thermischen Produktbehandlung (z. B. des Füllguts (wie Bier oder karbonisiertes Softgetränk) oder eines Vorprodukts des Füllguts (wie Sirup)) (z. B. als Kurzzeiterhitzer); ein System zur Produktkühlung an einem Mischer; ein System zur Kühlung einer Streckblasvorrichtung zum Herstellen der Behälter; ein System zur Kühlung einer Sterilwasseraufbereitung; ein System zur Gebäudekühlung; einen Ozongenerator; eine Vakuumpumpe; ein System zum Kühlen von Frischwasser für eine Behälterwaschmaschine; ein System zum Bereitstellen von Kühlenergie für einen Pasteur; ein System zum Kältebedarfsausgleich bei An- und Abfahrprozessen und/oder ein System zur Kühlung von Prozesswasser (z. B. wenn durch Umgebungstemperaturen erforderlich)) mittels des Kältekreislaufs, vorzugsweise mittels des Verdampfers des Kältekreislaufs.

Die zuvor beschriebenen bevorzugten Ausführungsformen und Merkmale der Erfindung sind beliebig miteinander kombinierbar.

### Kurzbeschreibung der Figur

Weitere Einzelheiten und Vorteile der Erfindung werden im Folgenden unter Bezug auf die beigefügte Zeichnung beschrieben. Es zeigt:
- Figur 1: eine schematische Darstellung einer Behälterbehandlungsanlage gemäß einem Ausführungsbeispiel.

### Detaillierte Beschreibung beispielhafter Ausführungsformen

Die Figur 1 zeigt eine Behälterbehandlungsanlage 10. In der Behälterbehandlungsanlage 10 können Behälter mit einem, vorzugsweise flüssigen oder pastösen, Füllgut gefüllt werden. Bevorzugt kann in der Behälterbehandlungsanlage 10 auch das Füllgut behandelt (z. B. gefiltert, gemischt, gegärt) werden, bevor es in die Behälter gefüllt wird.

Die Behälterbehandlungsanlage 10 weist eine Füllgutzuführung 16, eine Füllvorrichtung 20, einen Kältekreislauf 22 und eine Wärmeübertrager 36 auf. Bevorzugt kann die Behälterbehandlungsanlage 10 ferner bspw. einen Füllguttank 12 und/oder mindestens eine (Füllgut-)Behandlungsvorrichtung 14 aufweisen.

Der Füllguttank 12 ist zum Speichern des Füllguts ausgebildet. Beispielsweise ist der Füllguttank 12 ein stationärer Tank. Beispielsweise kann der Füllguttank 12 ≥ 100 I, ≥ 250 I oder ≥ 500 I oder ≥ 1000 I des Füllguts speichern. Der Füllguttank 12 kann dem Wärmeübertrager 36 vorgeschaltet sein.

Bevorzugt ist der Füllguttank 12 ferner zum Kühlen des gespeicherten Füllguts ausgebildet. Der Füllguttank 12 kann das Füllgut bspw. auf eine Temperatur unterhalb einer Umgebungstemperatur, vorzugsweise auf eine Temperatur ≤ 12°C oder ≤ 4°C, kühlen.

Vorzugsweise kann der Füllguttank 12 mit dem Kältekreislauf 22 thermisch gekoppelt sein, zum Kühlen des in dem Füllguttank 12 gespeicherten Füllguts mittels des Kältekreislaufs 22. Es ist bspw. auch möglich, dass der Kältekreislauf 22 mit einer Füllgutleitung thermisch gekoppelt ist, die mit dem Füllguttank 12 zum Zuführen des Füllguts zu dem Füllguttank 12 verbunden ist. Der Kältekreislauf 22 kann das durch diese Füllgutleitung zu dem Füllguttank 12 zugeführte Füllgut kühlen.

Der Füllguttank 12 kann dem Wärmeübertrager 36 vorgeschaltet sein. Der Füllguttank 12 kann über die Füllgutzuführung 16 mit der Füllvorrichtung 20 verbunden sein. Füllgut aus dem Füllguttank 12 kann über die Füllgutzuführung 16 zu der Füllvorrichtung 20 zugeführt werden. Beispielsweise kann die Füllgutzuführung 16 den Füllguttank 12 und die Füllvorrichtung 20 direkt miteinander verbinden.

Es ist möglich, dass ein zusätzlicher oder alternativer Füllguttank zum Speichern des (erwärmten) Füllguts dem Wärmeübertrager 36 nachgeschaltet ist (nicht in der Figur dargestellt). Dieser Füllguttank kann vorzugsweise gewärmt sein und sonst vorzugsweise wie für den Füllguttank 12 beschrieben ausgeführt sein.

Die mindestens eine (Füllgut-) Behandlungsvorrichtung 14 kann das Füllgut behandeln. Beispielsweise kann das Füllgut von der mindestens einen Behandlungsvorrichtung 14 gefiltert oder gemischt werden. Es ist auch möglich, dass das Füllgut in der mindestens eine Behandlungsvorrichtung 14 gärt.

Bevorzugt ist die mindestens eine Behandlungsvorrichtung 14 stromaufwärts von der Füllvorrichtung 20 angeordnet ist. Das von der mindestens einen Behandlungsvorrichtung 14 behandelte Füllgut kann über die Füllgutzuführung 16 zu der Füllvorrichtung 20 zugeführt werden. Vorzugsweise kann die mindestens eine Behandlungsvorrichtung 14 stromaufwärts von dem Füllguttank 12 angeordnet sein. Das von der mindestens einen Behandlungsvorrichtung 14 behandelte Füllgut kann in dem Füllguttank 12 (zwischen-) gespeichert werden, bevor es beispielsweise über die Füllgutzuführung 16 zu der Füllvorrichtung 20 zugeführt wird.

Mittels der mindestens einer Behandlungsvorrichtung 14 kann das Füllgut, vorzugsweise vor dem Zuführen zu der Füllvorrichtung 20 mittels der Füllgutzuführung 16, behandelt werden. Optional kann das Füllgut vor und/während des Behandelns gekühlt werden.

Vorzugsweise kann die mindestens eine Behandlungsvorrichtung 14 mit dem Kältekreislauf 22 thermisch gekoppelt sein, zum Kühlen des Füllguts mittels des Kältekreislaufs 22 vor, während und/oder nach dem Behandeln des Füllguts. Es ist bspw. auch möglich, dass der Kältekreislauf 22 mit einer Füllgutleitung thermisch gekoppelt ist, die mit der mindestens einen Behandlungsvorrichtung 14 zum Zuführen des Füllguts zu der mindestens einen Behandlungsvorrichtung 14 verbunden ist. Der Kältekreislauf 22 kann das durch diese Füllgutleitung zu der mindestens einen Behandlungsvorrichtung 14 zugeführte Füllgut kühlen, wie es bspw. für die nachfolgende Behandlung notwendig ist.

Die Füllgutzuführung 16 kann auch als Füllgutzuführsystem bezeichnet werden. Die Füllgutzuführung 16 ist mit der Füllvorrichtung 20 zum Zuführen des Füllguts zu der Füllvorrichtung 20 verbunden. Bevorzugt beginnt die Füllgutzuführung 16 an dem Füllguttank 12. Bevorzugt endet die Füllgutzuführung 16 an oder in der Füllvorrichtung 20.

Die Füllgutzuführung 16 kann bspw. ein Leitungssystem (Rohrsystem) aufweisen, durch das das Füllgut zu der Füllvorrichtung 20 zugeführt werden kann, z. B. von dem Füllguttank 12. Die Füllgutzuführung 16 kann weitere Komponenten aufweisen, wie nachfolgend beispielhaft erläutert ist.

Es ist möglich, dass die Füllgutzuführung 16 mindestens einen Zwischenspeicher zum Zwischenspeichern des Füllguts aufweist, z. B. stromaufwärts, an und/oder stromabwärts von dem Wärmeübertrager 36.

Alternativ oder zusätzlich kann die Füllgutzuführung 16 beispielsweise eine Heizeinrichtung 18 aufweisen. Die Heizeinrichtung 18 kann beispielsweise eine elektrische oder dampfbetriebene oder heißwasserbetriebene Heizeinrichtung sein. Bevorzugt ist die Heizeinrichtung 18 ein so genannter Kurzzeiterhitzer. Die Heizeinrichtung 18 ist zum Erwärmen des Füllguts bevorzugt stromabwärts von dem Wärmeübertrager 36 angeordnet. Beispielsweise kann die Heizeinrichtung 18 zwischen dem Wärmeübertrager 36 und der Füllvorrichtung 20 angeordnet sein.

Die Heizeinrichtung 18 kann das Füllgut stromabwärts von dem Wärmeübertrager 36 zusätzlich aufwärmen, z. B. auf im Wesentlichen Umgebungstemperatur oder höher, z. B. auf rd. 30°C.

Die Füllvorrichtung 20 ist zum Füllen von Behältern mit dem Füllgut, vorzugsweise mit einem flüssigen oder pastösen Füllgut, ausgebildet. Die Füllvorrichtung 20 kann mehrere Füllstationen zum gleichzeitigen bzw. zeitlich überlappenden Befüllen mehrerer Behälter aufweisen. Die Füllvorrichtung 20 ist vorzugsweise als eine Rundläufer-Füllvorrichtung ausgeführt. Bspw. können die Füllstationen verteilt um einen Umfang eines Füllerkarussells der Rundläufer-Füllvorrichtung herum angeordnet sein.

Im Einzelnen kann die Füllvorrichtung 20 die Behälter mit dem aufgewärmten Füllgut füllen. Das Füllgut wurde vor dem Füllen mittels des Wärmeübertragers 36 aufgewärmt. Optional wurde das Füllgut vor dem Füllen mittels der optionalen Heizeinrichtung 18 zusätzlich aufgewärmt.

Der Kältekreislauf 22 ist in Figur 1 rein schematisch dargestellt. In dem Kältekreislauf 22 kann ein Kältemittel, z. B. Ammoniak oder jegliches andere geeignete Kältemittel, zirkulieren. Bevorzugt ist der Kältekreislauf 22 zum Ausführen eines sogenannten ("linksläufigen") Carnotschen Kreisprozesses ausgebildet.

Der Kältekreislauf 22 weist einen Verdichter (Kompressor) 24, einen Verflüssiger (Kondensator) 26, ein Drosselorgan 28 und einen Verdampfer 30 auf.

Im Verdichter 24 kann das gasförmige Kältemittel von einem niedrigen Druckniveau auf ein hohes Druckniveau verdichtet werden.

Im Verflüssiger 26 kann das gasförmige Kältemittel auf einem hohen Druckniveau verflüssigt werden. Beim Verflüssigen kann Abwärme abgegeben werden. Der Verflüssiger 26 kann bspw. luftgekühlt sein, z. B. unterstützt durch mindestens ein Gebläse. Alternativ kann der Verflüssiger 26 die Abwärme des Kältemittels zum Kondensieren bspw. auf eine Flüssigkeit übertragen, z. B. das Füllgut. Beispielsweise kann der Verflüssiger 26 direkt in den Wärmeübertrager 36 integriert sein.

Im Drosselorgan 28 kann das flüssige Kältemittel von einem hohen Druckniveau auf ein niedriges Druckniveau expandiert werden, z. B. in einem Expansionsventil.

Im Verdampfer 30 kann das flüssige Kältemittel auf einem niedrigen Druckniveau verdampft werden. Zum Verdampfen kann Abwärme aufgenommen werden (=Kälteleistung).

Der Kältekreislauf 22 ist dazu ausgebildet, mindestens einen Kälteverbraucher 32 zu kühlen. Beispielsweise kann der mindestens eine Kälteverbraucher 32 direkt oder mittelbar mit dem Verdampfer 30 thermisch gekoppelt sein. Vorzugsweise kann Wärme des mindestens einen Kälteverbrauchers 32 von dem Verdampfer 30 zum Verdampfen des Kältemittels genutzt werden.

Der mindestens eine Kälteverbraucher 32 kann bspw. einen Lagerraum, vorzugsweise einen Hopfenlagerraum, ein System zur Kühlung von Würze für einen Brauprozess, ein System zur Abführung von Gärwärme während einer (z. B. Haupt-) Gärung (z. B. für Bier), ein System zur Kühlung von Jungbier vor einem Lager- und Reifeprozess, ein System zur Biertiefkühlung vor einem Filtrieren, ein System zur Drucktankkühlung, ein System zur Lagertankkühlung, ein System zur Kühlung einer thermischen Produktbehandlung, ein System zur Produktkühlung an einem Mischer, ein System zur Kühlung einer Streckblasvorrichtung zum Herstellen der Behälter, ein System zur Kühlung einer Sterilwasseraufbereitung, ein System zur Gebäudekühlung, einen Ozongenerator, eine Vakuumpumpe, ein System zum Kühlen von Frischwasser für eine Behälterwaschmaschine, ein System zum Bereitstellen von Kühlenergie für einen Pasteur, ein System zum Kältebedarfsausgleich bei An- und Abfahrprozessen und/oder ein System zur Kühlung von Prozesswasser aufweisen.

Es ist möglich, dass der mindestens eine Kälteverbraucher 32 die mindestens eine Behandlungsvorrichtung 14 und/oder den Füllguttank 12 aufweist. Anders ausgedrückt, der Füllguttank 12 und/oder die mindestens eine Behandlungsvorrichtung 14 kann/können thermisch mit dem Kältekreislauf 22 zum Kühlen des Füllguts verbunden sein. Vorzugsweise kann Wärme des Füllguts von dem Verdampfer 30 zum Verdampfen des Kältemittels genutzt werden.

Es ist denkbar, dass auf einer Kühlseite des Kältekreislaufs 22 ein Kältepufferspeicher umfasst ist (nicht dargestellt in Figur 1). Der Kältepufferspeicher kann mit dem mindestens einen Kälteverbraucher 32 thermisch gekoppelt oder thermisch (z. B. selektiv) koppelbar sein, zum Empfangen von Wärme von dem mindestens einen Kälteverbraucher 32.

Optional kann der Kältekreislauf 22 einen Pufferspeicher 34 aufweisen.

In dem Pufferspeicher 34 kann ein thermisches Trägermedium zum Speichern der Kälteenergie des Füllguts oder der Wärmeenergie des Kältemittels umfasst sein. Beispielsweise kann das Kältemittel dem Pufferspeicher 34 zugeführt werden und diesen mit Wärmeenergie aufladen, z. B. auf eine Temperatur ≤ 35°C, z. B. gesteuert durch eine Steuereinrichtung. Beispielsweise kann der Pufferspeicher 34 über einen Zwischenkreis oder direkt mit der Kälteenergie aus dem Füllgut aufgeladen werden, z. B. auf eine Temperatur ≥ 6°C oder ≥ 2°C, z. B. gesteuert durch eine Steuereinrichtung.

Der Pufferspeicher 34 kann bspw. mit dem Verflüssiger 26 verbunden sein zum Empfangen des verflüssigten Kältemittels von dem Verflüssiger 26. Der Verflüssiger 26 kann das Kältemittel vorzugsweise direkt in den Pufferspeicher 34 hinein verflüssigen. Der Pufferspeicher 34 kann bspw. mit dem Drosselorgan 28 verbunden sein, zum Zuführen des flüssigen Kältemittels von dem Pufferspeicher 34 zu dem Drosselorgan 28.

Es ist möglich, dass der Pufferspeicher 34 mittels eines selektiv schaltbaren Bypasses (nicht dargestellt in Figur 1) von dem Kältemittel umgangen werden kann. Das Kältemittel kann bspw. durch den Bypass von dem Verflüssiger 26 direkt zu dem Drosselorgan 28 fließen.

Es ist auch möglich, dass der Pufferspeicher 34 mittels eines (z. B. weiteren) selektiv schaltbaren Bypasses (nicht dargestellt in Figur 1) von dem Kältemittel umgangen werden kann. Das Kältemittel kann durch den Bypass von dem Verflüssiger 26 direkt zu dem Wärmeübertrager 36 fließen.

Es ist ebenfalls möglich, dass der Pufferspeicher 34 mittels eines (z. B. zusätzlichen) selektiv schaltbaren Bypasses (nicht dargestellt in Figur 1) von dem Kältemittel umgangen werden kann. Das Kältemittel kann durch den Bypass von dem Wärmeübertrager 36 direkt zu dem Drosselorgan 28 fließen.

Der Wärmeübertrager 36 koppelt den Kältekreislauf 22 und die Füllgutzuführung 16 zum Übertragen einer Abwärme von dem Kältemittel auf das Füllgut thermisch miteinander.

Mittels des Wärmeübertragers 36 kann das Füllgut in der Füllgutzuführung 16 aus Abwärme des Kältemittels des Kältekreislaufs 22 aufgewärmt werden. Beispielsweise kann das Füllgut auf eine Temperatur oberhalb einer Temperatur vorgelagerter Einheiten, z. B. einer Lagertemperatur in dem Füllguttank 12, aufgewärmt werden. Beispielsweise kann das Füllgut auf eine Temperatur ≥ 10°C, ≥ 18°C, ≥ Umgebungstemperatur oder ≥ 30°C aufgewärmt werden.

Bevorzugt kann der Wärmeübertrager 36 den Kältekreislauf 22 und die Füllgutzuführung 16 direkt thermisch miteinander koppeln. Beispielsweise kann der Wärmeübertrager 36 einerseits von dem Füllgut und andererseits von dem flüssigen Kältemittel durchströmt werden. Der Wärmeübertrager 36 kann den Füllgutstrom und den Kältemittelstrom voneinander trennen. Vorzugsweise kann der Wärmeübertrager 36 ein Flüssigkeit-Flüssigkeit-Wärmeübertrager sein, zum Übertragen der Abwärme von dem flüssigen Kältemittel auf das flüssige Füllgut.

Alternativ kann der Wärmeübertrager 36 bspw. die Füllgutzuführung 16 und einen thermisch mit dem Kältekreislauf 22 gekoppelten Zwischenkreis thermisch miteinander koppeln.

Vorzugsweise kann der Wärmeübertrager 36 bezüglich des Füllgutstroms stromaufwärts von der Füllvorrichtung 20 angeordnet sein. Bevorzugt ist der Wärmeübertrager 36 bezüglich des Füllgutstroms stromaufwärts von der Heizeinrichtung 18 und/oder stromabwärts von dem Füllguttank 12 und/oder der mindestens einen Behandlungsvorrichtung 14 angeordnet.

Vorzugsweise kann der Wärmeübertrager 36 bezüglich des Kältemittelstroms stromabwärts von dem Verflüssiger 26 und/oder stromaufwärts von dem Drosselorgan 28 angeordnet sein. Es ist möglich, dass der Wärmeübertrager 36 mit dem Pufferspeicher 34 verbunden oder (z. B. selektiv) verbindbar ist zum Zuführen des flüssigen Kältemittels von dem Pufferspeicher 34 zu dem Wärmeübertrager 36. Alternativ oder zusätzlich kann der Wärmeübertrager 36 mit dem Pufferspeicher 34 verbunden oder (z. B. selektiv) verbindbar sein zum Zuführen des flüssigen Kältemittels von dem Wärmeübertrager 36 zu dem Pufferspeicher 34 (nachdem das Kältemittel den Wärmeübertrager 36 durchströmt hat).

Wie bereits erwähnt, ist es auch möglich, dass der Verflüssiger 26 direkt in den Wärmeübertrager 36 integriert ist. Beispielsweise in einem solchen Fall (oder in jeglicher anderer Ausführungsform) kann der Kältekreislauf 22 einen zusätzlichen Verflüssiger 38 zum Verflüssigen des Kältemittels aufweisen, z. B. zum An- und Abfahren des Kältekreislaufs 22 oder als Backup für den Verflüssiger 26. Beispielsweise kann der zusätzliche Verflüssiger 38 im Normalbetrieb von dem Kältemittel gebypasst werden. Der zusätzliche Verflüssiger 38 kann bspw. luftgekühlt sein, z. B. unterstützt durch mindestens ein Gebläse. Beispielsweise kann der zusätzliche Verflüssiger 38 als ein sogenannter Kühlturm ausgeführt sein, z. B. offen oder geschlossen.

Der Wärmeübertrager 36 kann bspw. als ein Plattenwärmeübertrager, ein Rohrwärmeübertrager, ein Rohrbündelwärmeübertrager, ein Mantelrohrwärmeübertrager oder jegliche Kombination davon ausgebildet sein.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen. Insbesondere beansprucht die Erfindung auch Schutz für den Gegenstand und die Merkmale der Unteransprüche unabhängig von den in Bezug genommenen Ansprüchen. Insbesondere sind die einzelnen Merkmale des unabhängigen Anspruchs 1 jeweils unabhängig voneinander offenbart. Zusätzlich sind auch die Merkmale der Unteransprüche unabhängig von sämtlichen Merkmalen des unabhängigen Anspruchs 1 und beispielsweise unabhängig von den Merkmalen bezüglich des Vorhandenseins und/oder der Konfiguration der Füllvorrichtung, der Füllgutzuführung, des Kältekreislaufs und/oder des Wärmeübertragers des unabhängigen Anspruchs 1 offenbart. Alle Bereichsangaben hierin sind derart offenbart zu verstehen, dass gleichsam alle in den jeweiligen Bereich fallenden Werte einzeln offenbart sind, z. B. auch als jeweils bevorzugte engere Außengrenzen des jeweiligen Bereichs.

### Bezugszeichenliste

- 10: Behälterbehandlungsanlage
- 12: Füllguttank
- 14: Behandlungsvorrichtung
- 16: Füllgutzuführung
- 18: Heizeinrichtung
- 20: Füllvorrichtung
- 22: Kältekreislauf
- 24: Verdichter
- 26: Verflüssiger
- 28: Drosselorgan
- 30: Verdampfer
- 32: Kälteverbraucher
- 34: Pufferspeicher
- 36: Wärmeübertrager
- 38: zusätzlicher Verflüssiger

## Patentansprüche

1. Behälterbehandlungsanlage (10) aufweisend:
eine Füllvorrichtung (20) zum Füllen von Behältern mit einem Füllgut;
eine Füllgutzuführung (16), die mit der Füllvorrichtung (20) zum Zuführen des Füllguts zu der Füllvorrichtung (20) verbunden ist;
einen Kältekreislauf (22) zum Zirkulieren eines Kältemittels, wobei der Kältekreislauf (22) einen Verdichter (24), einen Verflüssiger (26), ein Drosselorgan (28) und einen Verdampfer (30) aufweist; und
einen Wärmeübertrager (36), der den Kältekreislauf (22) und die Füllgutzuführung (16) zum Übertragen einer Abwärme von dem Kältemittel auf das Füllgut thermisch miteinander koppelt.

2. Behälterbehandlungsanlage (10) nach Anspruch 1, wobei mindestens eines erfüllt ist von:
der Wärmeübertrager (36) ist einerseits von dem Füllgut und andererseits von dem Kältemittel durchströmbar ; und
der Wärmeübertrager (36) ist ein Flüssigkeit-Flüssigkeit-Wärmeübertrager zum Übertragen der Abwärme von dem flüssigen Kältemittel auf das flüssige Füllgut.

3. Behälterbehandlungsanlage (10) nach Anspruch 1, wobei mindestens eines erfüllt ist von:
der Wärmeübertrager (36) ist einerseits von dem Füllgut und andererseits von einem thermischen Trägermedium durchströmbar, das thermisch mit dem Kältekreislauf (22) gekoppelt ist; und
der Wärmeübertrager (36) koppelt die Füllgutzuführung (16) und einen thermisch mit dem Kältekreislauf (22) gekoppelten Zwischenkreis thermisch miteinander.

4. Behälterbehandlungsanlage (10) nach einem der vorherigen Ansprüche, wobei die Behälterbehandlungsanlage (10) ferner aufweist:
einen Pufferspeicher (34), vorzugsweise Kälte- oder Wärmepufferspeicher, der thermisch und/oder fluidisch mit dem Wärmeübertrager (36) und/oder dem Kältekreislauf (22) gekoppelt ist.

5. Behälterbehandlungsanlage (10) nach Anspruch 4, wobei:
der Pufferspeicher (34) mit dem Wärmeübertrager (36) zum Aufladen und Speichern von Kälteenergie von dem Füllgut verbunden oder verbindbar ist.

6. Behälterbehandlungsanlage (10) nach Anspruch 4 oder Anspruch 5, wobei:
der Pufferspeicher (34) mit dem Kältekreislauf (22), vorzugsweise dem Verflüssiger (26) des Kältekreislaufs (22), zum Aufladen und Speichern von Wärmeenergie von dem Kältemittel verbunden oder verbindbar ist.

7. Behälterbehandlungsanlage (10) nach einem der vorherigen Ansprüche, wobei:
der Verflüssiger (26) des Kältekreislaufs (22) in dem Wärmeübertrager (36) integriert ist, und optional:
der Kältekreislauf (22) einen zusätzlichen, vorzugsweise luftgekühlten oder wassergekühlten oder hybriden, Verflüssiger (38) aufweist, vorzugsweise zum An- und/oder Abfahren des Kältekreislaufs (22).

8. Behälterbehandlungsanlage (10) nach einem der vorherigen Ansprüche, ferner aufweisend mindestens eines von:
einen, vorzugsweise gekühlten oder kühlbaren, Füllguttank (12) zum Speichern des Füllguts, der dem Wärmeübertrager (36) vorgeschaltet ist, wobei die Füllgutzuführung (16) den Füllguttank (12) und die Füllvorrichtung (20) zum Zuführen des Füllguts von dem Füllguttank (12) zu der Füllvorrichtung (20) miteinander verbindet; und
einen, vorzugsweise gewärmten oder erwärmbaren, Füllguttank zum Speichern des Füllguts, der dem Wärmeübertrager (36) nachgeschaltet ist, wobei die Füllgutzuführung (16) den Füllguttank (12) und die Füllvorrichtung (20) zum Zuführen des Füllguts von dem Füllguttank (12) zu der Füllvorrichtung (20) miteinander verbindet.

9. Behälterbehandlungsanlage (10) nach Anspruch 8, wobei mindestens eines erfüllt ist von:
der Kältekreislauf (22) ist thermisch mit dem Füllguttank (12) zum Kühlen des in dem Füllguttank (12) gespeicherten Füllguts verbunden; und
die Behälterbehandlungsanlage (10) weist eine Füllgutleitung auf, die mit dem Füllguttank (12) zum Zuführen des Füllguts zu dem Füllguttank (12) verbunden ist, und der Kältekreislauf (22) ist thermisch mit der Füllgutleitung zum Kühlen des zu dem Füllguttank (12) zugeführten Füllguts gekoppelt.

10. Behälterbehandlungsanlage (10) nach einem der vorherigen Ansprüche, ferner aufweisend:
mindestens eine Behandlungsvorrichtung (14) zum Behandeln, vorzugsweise Filtrieren und/oder Gären und/oder Mischen, des Füllguts, wobei die mindestens eine Behandlungsvorrichtung (14) stromaufwärts von der Füllvorrichtung (20) angeordnet ist, wobei:
der Kältekreislauf (22) mit der mindestens einen Behandlungsvorrichtung (14) und/oder einer Füllgutleitung stromaufwärts von der mindestens einen Behandlungsvorrichtung (14) zum Kühlen des durch die mindestens eine Behandlungsvorrichtung (14) behandelten Füllguts und/oder des durch die Füllgutleitung zu der mindestens einen Behandlungsvorrichtung (14) zugeführten Füllguts thermisch gekoppelt ist.

11. Behälterbehandlungsanlage (10) nach einem der vorherigen Ansprüche, wobei:
die Füllgutzuführung (16) eine Heizeinrichtung (18), vorzugweise ein Kurzzeiterhitzer, aufweist, wobei die Heizeinrichtung (18) stromabwärts von dem Wärmeübertrager (36) zum Erwärmen des Füllguts angeordnet ist.

12. Behälterbehandlungsanlage (10) nach einem der vorherigen Ansprüche, wobei:
der Kältekreislauf (22) thermisch mit mindestens einem Kälteverbraucher (32) zum Kühlen des mindestens einen Kälteverbrauchers (32) gekoppelt ist, vorzugsweise über den Verdampfer (30); und
der mindestens eine Kälteverbraucher (32) mindestens eines aufweist von:
- einen Lagerraum, vorzugsweise einen Hopfenlagerraum;
- ein System zur Kühlung von Würze für einen Brauprozess;
- ein System zur Abführung von Gärwärme während einer Gärung;
- ein System zur Kühlung von Jungbier vor einem Lager- und Reifeprozess;
- ein System zur Biertiefkühlung vor einem Filtrieren;
- ein System zur Drucktankkühlung;
- ein System zur Lagertankkühlung;
- ein System zur Kühlung einer thermischen Produktbehandlung;
- ein System zur Produktkühlung an einem Mischer;
- ein System zur Kühlung einer Streckblasvorrichtung zum Herstellen der Behälter;
- ein System zur Kühlung einer Sterilwasseraufbereitung;
- ein System zur Gebäudekühlung;
- einen Ozongenerator;
- eine Vakuumpumpe;
- ein System zum Kühlen von Frischwasser für eine Behälterwaschmaschine;
- ein System zum Bereitstellen von Kühlenergie für einen Pasteur;
- ein System zum Kältebedarfsausgleich bei An- und Abfahrprozessen; und
- ein System zur Kühlung von Prozesswasser.

13. Verfahren zum Betreiben einer Behälterbehandlungsanlage (10), vorzugsweise nach einem der vorherigen Ansprüche, mit einer Füllgutzuführung (16), einer Füllvorrichtung (20), einem Wärmeübertrager (36) und einem Kältekreislauf (22) aufweisend einen Verdichter (24), einen Verflüssiger (26), ein Drosselorgan (28) und einen Verdampfer (30), wobei das Verfahren aufweist:
Zuführen eines Füllguts mittels der Füllgutzuführung (16) zu der Füllvorrichtung (20);
Aufwärmen des Füllguts in der Füllgutzuführung (16) mittels des Wärmeübertrages aus Abwärme eines Kältemittels des Kältekreislaufs (22); und
Füllen von Behältern mit dem aufgewärmten Füllgut mittels der Füllvorrichtung (20).

14. Verfahren nach Anspruch 13, wobei das Verfahren ferner mindestens eines aufweist von:
Kühlen des Füllguts vor dem Zuführen in einem Füllguttank (12), vorzugsweise gekühlt von dem Kältekreislauf (22);
zum Aufwärmen des Füllguts wird der Wärmeübertrager (36) einerseits von dem Füllgut und andererseits von dem, vorzugsweise flüssigen, Kältemittel oder einem thermischen Trägermedium, das mit dem Kältemittel thermisch gekoppelt ist, durchströmt;
das Aufwärmen des Füllguts aus Abwärme des Kältemittels führt zu einem COP der Kälteanlage von ≥ 5, ≥ 6, ≥ 7, ≥ 8 oder ≥ 9; und
Zwischenspeichern der Kälteenergie aus dem Füllgut und/oder der Wärmeenergie aus dem Kältemittel in mindestens einem Pufferspeicher (34) der Behälterbehandlungsanlage (10).

15. Verfahren nach Anspruch 13 oder Anspruch 14, wobei das Verfahren ferner mindestens eines aufweist von:
Speichern des Füllguts vor dem Zuführen in einem, vorzugsweise gekühlten, Füllguttank (12) der Behälterbehandlungsanlage (10), vorzugsweise unterhalb einer Umgebungstemperatur, bevorzugt bei einer Temperatur ≤ 12°C oder ≤ 4°C oder ≤ 0°C;
Speichern des Füllguts nach dem Aufwärmen und vor dem Zuführen in einem, vorzugsweise gewärmten, Füllguttank der Behälterbehandlungsanlage (10), vorzugsweise bei einer Temperatur ≥ 12°C oder ≥ 4°C oder ≥ 0°C;
Behandeln, vorzugsweise Filtrieren und/oder Gären und/oder Mischen, des Füllguts vor dem Zuführen mittels mindestens einer Behandlungsvorrichtung (14) der Behälterbehandlungsanlage (10), und Kühlen des Füllguts beim Behandeln und/oder vor dem Behandeln mittels des Kältekreislaufs (22);
Zusätzliches Aufwärmen des Füllguts in der Füllgutzuführung (16) mittels einer Heizeinrichtung (18), vorzugweise ein Kurzzeiterhitzer, stromabwärts von dem Wärmeübertrager (36); und
Kühlen mindestens eines Kälteverbrauchers (32) mittels des Kältekreislaufs (22), vorzugsweise mittels des Verdampfers (30) des Kältekreislaufs (22).
